# EUROPÄISCHE PATENTSCHRIFT

(11) **EP 1 607 020 B1**
(45) Veröffentlichungstag und Bekanntmachung des Hinweises auf die Patenterteilung: **02.07.2008**
(21) Anmeldenummer: 05102549.2
(22) Anmeldetag: 08.04.2005
(51) Int. Cl.: A45D 40/26, A46B 1/00, A46B 9/02

(54) **Applikator mit einer Entlüftungsnut**
Applicator with a ventilation groove
Applicateur avec une rainure de ventilation

(30) Priorität: 14.06.2004 DE 102004029329; 24.11.2004 DE 102004058142
(43) Veröffentlichungstag der Anmeldung: 21.12.2005
(73) Patentinhaber: Beiersdorf AG, 20253 Hamburg (DE)
(72) Erfinder: Eckers, Lorenz, 21255, Tostedt (DE); Hahl, Michael, 22299, Hamburg (DE); Felten, Bernhardt, 25421, Pinneberg (DE)

(56) Entgegenhaltungen:
- DE-A1- 3 219 836
- DE-A1- 10 102 219
- DE-A1- 19 911 763

## Beschreibung

Die Erfindung betrifft einen Applikator für flüssige oder pastöse Medien, insbesondere für dekorative Kosmetika wie Mascara, mit einem aussteifenden Kern aus ei nem ersten Kunststoff-Material, der zumindest im Bereich seines vorderen Endes von einer Trägerhülse aus einem zweiten Kunststoff-Material umgeben ist, die eine Vielzahl von radial nach außen auskragenden Fingern aufweist, die ein stückig an die Trägerhülse angeformt sind und aus dem zweiten Kunststoff-Material bestehen, wobei mehrere über den Umfang der Trägerhülse verteilte Finger einen Fingerkranz bilden und wobei in Längsrichtung der Trägerhülse eine Vielzahl N von Fingerkränzen mit gleicher Fingeranzahl n hintereinan der angeordnet sind, wobei die Trägerhülse auf ihrer Oberfläche, in Längsrichtung, mindestens eine Nut zum besseren Druckausgleich aufweist und durch die Nut die Fingerkränze segmentiert werden.

Ein entsprechender Applikator ist in verschie denen Anwen dungsbereichen einsetzbar. Im folgenden soll beispielhaft von der Applikation von Wimperntusche, der sogenannten Mascara, ausgegangen werden, jedoch ist der erfindungsgemäße Applikator in gleichartiger Weise unter anderem auch für das Färben v on Haarsträhnen oder für das Auftragen von Pharmazeutika zu verwenden.

Ein Applikator für Mascara sollte sicherstellen, daß die Mascara in einfacher Weise gleichmäßig aufzutragen ist. Zu diesem Zweck muß der Applikator die Voraussetzung erfüllen, daß die Wimpern vor dem Auftragen der Mascara zunächst ge kämmt und somit in gewünschter Weise ausgerichtet werden. Darüber hinaus soll der Applikator soviel Mascara aufnehmen können, daß sämtliche Wimpern mit dem Applikator gefärbt werden können, ohne diesen mehrfach in den Mascara-Vorratsbehälter eintauchen zu müssen. Damit der Auftrag der Mascara gleichmäßig und klecksfrei erfolgt, muß sichergestellt sein, daß nicht übermäßig viel Mascara an dem Applikator anhaftet, weshalb dieser üblicherweise beim Herauszieh en aus dem Mascara -Vorratsbehälter abgestreift wird. Da der Applikator als frei auskragendes Bauteil mit einem endseitigen Handgriff ausgebildet ist, muß er eine ausreichende Stabilität besitzen, um die bei Benutzung einwirkenden Kräfte sicher aufnehmen z u können, ohne daß die Gefahr ei nes Abbrechens besteht. Andererseits muß der Applikator je doch so flexibel sein, daß er sich an die Krümmung der Au genlider anpassen läßt und bei fehlerhafter Anwendung aus reichend nachgiebig ist, um Verletzungen des Ben utzers im Augenbereich zu vermeiden.

Aus DE 101 02 219 sind Applikatoren für flüssige oder pastöse Medien, insbesondere für dekorative Kosmetika wie Mascara bekannt, die einen stabförmigen, aussteifenden Kern aus einem ersten Kunststoff-Material besitzen, der zumindest im Bereich seines vorderen Endes von einer Trägerhülse aus einem zweiten Kunststoff -Material umgeben ist, wobei die Trägerhülse eine Vielzahl von radial nach außen auskragenden Fingern besitzt, die einstückig an die Trägerhülse angeformt sind und ebenfalls aus dem zweiten Kunststoff -Material bestehen. Mehrere über den Umfang der Trägerhülse verteilte Finger bilden einen Fingerkranz und in Längsrichtung der Trägerhülse sind eine Vielzahl von Fingerkränzen mit gleicher Fingeranzahl hintereinan der angeordnet und bilden eine rotationssymmetrische Bürste. Ein wesentlicher Nachteil einer derartigen Applikatorbürste besteht darin, daß aufgrund der gleichförmigen Anordnung der Borsten ein Druckausgleich beim Einschieben des Bürstenkopfes in den Substratbehälter bzw. beim Herausziehen des Bürstenkopfes aus dem Substratbehälter nicht möglich ist. Die Folge mangelhaften Druckausgleichs ist ein von vielen Verbrauchern als unschön bzw. ordinär empfundenes Plopp -Geräusch.

Der Erfindung liegt die Aufgabe zug runde, einen gattungsgemäßen Applikator derart weiterzubilden, daß simultan mit dem Hereinschieben als auch dem Herausziehen des Bürstenkopfes in bzw. aus den Substratbehälter ein Druckausgleich erfolgen kann.

Diese Aufgabe wird erfindungsgemäß bei einem Applikator der eingangs genannten Art durch mindestens eine in der Oberfläche der Trägerhülse eingebrachte Entlüftungsnut gelöst.

Vorzugsweise sollte die Anzahl der Entlüftungsnuten nicht mehr als 6 Nuten betragen.

Erfindungsgemäß kann die Nut U -, V-, kreisabschnittsförmig, rechteckig o. dgl. sein.

Alle Fingerkränze sollten die gleiche Anzahl von Fingern aufweisen. Die Verteilung über den Umfang der Trägerhülse erfolgt in Segmenten. Innerhalb eines Segmentes besitzen die Finger einen gleichen gegenseitigen Winkelabstand. Die Anzahl n der Finger pro Finger kranz liegt bei dem erfindungsgemäßen Applikator zwischen 8 und 16, wobei insbesondere eine gerade Anzahl n der Finger (8,10,12 oder 16 Finger) vorgesehen sein sollte.

Die Segmente weisen vorzugsweise die gleiche Anzahl von Fingern auf.

Während die Anzahl n der Finger pro Fingerkranz die Anord nungsdichte der Finger in Umfangsrichtung bestimmt, ist die Anordnungsdichte der Finger in Längsrichtung der Trägerhülse und somit des Applikators durch die Anzahl N der in Axialrichtung hintereinander liegenden Fingerkränze be stimmt. Der Abstand zwischen benachbarten Fingerkränzen sollte innerhalb eines vorbestimmten Bereiches liegen und darüber hinaus sollten auch nicht zu viele Fingerkränze vorgesehen sein, um die Handhabung des Applikators nicht zu erschweren und um auch bei relativ kleinen Wimpern noch ei nen guten Mascara -Auftrag zu erreichen. Erfindungsgemäß ist deshalb vorgesehen, daß der Applikator zwischen 14 und 30 Fingerkränze und insbesondere zwischen 20 und 27 Finger kränze aufweist.

Die Finger aller Fingerkränze können mit gleichen Abmessun gen ausgestaltet sein. Es hat sich jedoch als vorteilhaft erwiesen, sowohl am vorderen als auch am hinteren Ende des Applikators Fingerkränze mit Fingern verringerter Abmessun gen auszubilden. Diese Fingerkränze kleinerer Finger werden zwar bei der Anzahl N der Fingerkränze mitgezählt, jedoch beziehen sich die folgenden Ausführungen auf die Finger ei nes im mittleren Bereich liegenden normalen Fingerkranzes. Da bei ist vorgesehen, daß die Länge I der Finger, d. h. das Maß, um das der Finger in radialer Richtung von der Träger hülse hervorsteht, im Bereich von 1,5 mm bis 3,0 mm liegt.

Auch der gegenseitige Abstand s ₁ benachbarter Fingerkränze ist ein Maß, da s die Kämmwirkung und den Mascaraauftrag wesentlich beeinflußt. Der Abstand s ₁, der zwischen den freien Enden gleichartiger Finger benachbarter Fingerkränze gemessen wird, sollte erfindungsgemäß im Bereich von 0,6 mm bis 1,5 mm liegen.

Im Bereich der Füße de r Finger, d. h. im Anschlußbereich der Finger an die Trägerhülse, sollten die Finger benachbarter Fingerkränze einen lichten Abstand s ₂ in der Größenordnung von 0,2 mm bis 0,5 mm aufweisen.

Durch den Abstand s ₃ wird die maximale Breite der zwischen den Fi ngersegmenten liegenden Entlüftungsnut bestimmt.

Die Entlüftungsnut weist vorzugsweise eine Tiefe t ₁ von 0,2 - 1,0 mm auf, gemessen von der Oberfläche der Trägerhülse zwischen den Fingern. Erfindungsgemäß ist es auch, die Entlüftungsnut so zu gestalten, daß sie an den Enden der Trägerhülse auf eine Tiefe von 0 mm zurückgeführt wird, d. h. sanft gegen die Trägerhülsenoberfläche ausläuft.

In einem ersten Ausführungsbeispiel der Erfindung ist vor gesehen, daß der Applikator folgende Parameter-Kombination bes itzt:
I. n = 10
II. N = 27
III. I = 2,4 mm
IV. s₁ = 0,95 mm
V. s₂ = 0,25 mm
VI. r_{K} = 25 mm
VII. s₃ =1,0 mm
VIII. t₁ = 0,5 mm

In einer weiteren möglichen Ausgestaltung ist vorgesehen, daß die Parameter in Kombinat ion folgende Werte annehmen:
I. n = 12
II. N = 22
III. I = 2,4 mm
IV. s₁ = 1,2 mm
V. s₂ = 0,42 mm
VI. r_{K} = 15 mm
VII. s₃ 1,0 mm
VIII. t₁ = 0,5 mm

Der Applikator weist eine im wesentlichen kreiszylinderförmige Konfiguration auf, d. h. eine Hüllfläche des Applika tors besitzt einen Kreisquerschnitt, der entweder über die gesamte Länge des Fingerfeldes konstant ist oder lediglich in dessen Endbereichen in genannter Weise verringert ist. Für die praktische Handhabung des Applikators hat es sich als sinnvoll erwiesen, wenn dieser einen Außendurch messer D im Bereich von 6,0 mm bis 10,0 mm und insbesondere von 8,0 mm aufweist.

Der aussteifende Kern besitzt vorzugsweise ei nen Kreisquerschnitt, dessen Durchmesser im Bereich von 1,5 mm bis 2,5 mm liegt und insbesondere 2,0 mm beträgt. Der Kern kann über seine gesamte Länge einen gleichbleibenden Querschnitt aufweisen, vorzugsweise ist jedoch vorgesehen, daß der Kern sich an seinem vorderen Ende verjüngt.

Im Sinne der Erfindung ist auch eine Krümmung des Kerns, z. B. in Form eines Elipsenausschnittes oder Sichel. Eine stetige gleichsinnige Krümmung des Kerns hat bevorzugt einen Radius r_{K} von 12 mm bis 50 mm, der sich am typischen Radius des menschlichen Augenlides orientiert.

Die Wandstärke a der Trägerhülse bestimmt wesentlich die elastische Lager ung der Finger und somit deren Verformbar keit. In dem Bereich, in dem der Kern einen konstanten Querschnitt aufweist, sollte die radiale Wandstärke a der Trägerhülse im Bereich von 0,3 mm bis 1,0 mm liegen und insbesondere 0,6 mm betragen. Wenn sich der Kern an seinem vorderen Ende verjüngt, wird die Wandstärke a der Trägerhülse in diesem Bereich entsprechend vergrößert, so daß die Au ßenkontur der Trägerhülse kreiszylinderförmig ist.

Der Applikator wird vorzugsweise im Zwei -Komponenten-Verfahren hergestellt. In einem ersten Schritt wird der Kern aus dem ersten Kunststoff -Material gespritzt, worauf hin dann in einem zweiten Schritt ein elastomeres zweites Kunststoff -Material zur Bildung der Trägerhülse und der Finger auf den Kern aufgespritzt wird.

Das Zusammensetzen der Bürste, durch Einschieben eines Kerns in eine vorgefertigte Trägerhülse, ist jedoch auch möglich.

Die gesamte axiale Länge L der Trägerhü Ise sollte im Bereich von 20,0 mm bis 35,0 mm liegen und insbesondere 25,0 mm betragen.

Erfindungsgemäß kann vorgesehen sein, den vorderen Bereich des Applikators mit erhöhter Flexibilität auszubilden. Dies kann dadurch erreicht werden, daß die Trägerhülse mit ihrem vorderen Endabschnitt um das Maß v über das vordere Ende des Kerns hinausragt, so daß der vordere Endabschnitt des Applikators vollständig aus dem elastomeren zweiten Kunststoff-Material gebildet ist. Da s Maß v kann im Bereich von 1,0 mm bis 8,0 mm liegen und beträgt vorzugsweise 3,0 mm.

In der einfachsten geometrischen Ausgestaltung liegen die Finger jedes Fingerkranzes mit ihren Mittelachsen in einer gemeinsamen, sich senkrecht zur Längsrichtung des Applika tors erstreckenden Ebene, so daß kein Versatz einzelner Finger in Längsrichtung der Trägerhülse bzw. des Applika tors vorgesehen ist. Alternativ ist es jedoch auch möglich, daß zumindest ein Finger eines Fingerkranzes gegenüber den anderen Fingern des Fingerkranzes um das Maß v_{F} in Längs richtung der Trägerhülse versetzt angeordnet ist. In bevor zugter Ausgestaltung der Erfindung i st dabei vorgesehen, daß jeder zweite Finger des Fingerkranzes versetzt angeordnet ist, so daß die Finger eines Fingerkranzes in zwei parallelen, in Längsrichtung der Trägerhülse beabstandeten, sich senkrecht zur Längsrichtung der Trägerhülse erstreckenden Ebenen liegen. Das Versatzmaß v _{F} wird vorzugsweise als Vielfaches des Fuβdurchmessers d _{F} der Finger angegeben zu v _{F} = f x d_{F}, wobei f ein Faktor im Bereich von 0 (kein Versatz) bis 1,5 (maximaler Versatz) ist.

Neben einem Versatz einzelner Finger inne rhalb eines Fingerkranzes, können auch benachbarte Fingerkränze relativ zueinander in Umfangsrichtung um einen Winkel α versetzt angeordnet sein, wobei α zwischen 0° und 10° liegen sollte. Wenn α = 0° ist und somit kein Winkelversatz vorhanden ist, liegen die Spitzen gleichartiger Finger der Fingerkränze auf einer in Längsrichtung des Applikators verlaufenden Geraden. Wenn zwischen benachbarten Fingerkränzen ein Winkel versatz vorhanden ist, sind die Spitzen gleichartiger Finger der Fingerkränze auf ei ner umlaufenden Spirallinie an geordnet.

In bevorzugter Ausgestaltung der Erfindung ist vorgesehen, daß jeder Finger kegelförmig ausgebildet ist und einen Fuß durchmesser d _{F} im Bereich von 0,4 mm bis 1,0 mm und insbesondere von 0,68 mm besitzt. Die Finger sind an ihrem freien Ende vorzugsweise abgerundet, wobei ein Radius R der Abrundung im Bereich von 0,02 mm und 0,2 mm liegt und insbesondere 0,05 mm beträgt.

Die Finger der einzelnen Fingerkränze bilden bevorzugt parallele Scheiben, dadurch wird eine besonders gute Kämmwirkung erzielt. (s. Fig. 1)

Werden die Finger senkrecht zur Krümmungstangente des Kerns angeordnet, so haben die scheibenförmigen Fingerkränze an der Seite des kleineren Radius einen geringeren Abstand als an der Seite des größeren Radius.

Weitere Einzelheiten und Merkmale der Erfindung sind aus der folgenden Beschreibung von Ausführungsbeispielen unter Bezugnahme auf die Zeichnung ersichtlich. Es zeigen:
- Figur 1: die Seitenansichten eines Applikators mit Lotrecht zur Achse A -a angeordneten Borsten gemäß einem grundsätzlichen Aufbau,
- Figur 2: eine Aufsicht auf die Spitze A des Applikators gemäß Fig. 1,
- Figur 3: einen ausschnittsweisen Längsschnitt, Schnitt VI -VI in Fig. 2, des Applikators gemäß Fig. 1.

Die Fig. 1 bis 2 zeigen einen Applikator 10 grundsätzlichen Aufbaus anhand dessen die einzelnen Parameter erläutert werden sollen.

Der Applikator 10 besitzt einen aussteifenden Kern 11 (Fig. 1) mit einem Kreisquerschnitt, der an seinem hinteren Ende mit Verbindungselementen 11 b zur An bringung an einem nicht dargestellten Aufnahmeteil versehen ist. In seinem vorderen Endbereich trägt der Kern 11 einen verbreiterten Kopf, der zusammen mit im mittleren Ab schnitt des Kerns 11 ausgebildeten Ausnehmungen der formschlüssigen Befestigung des Kerns 11 dient.

Der Kern 11 besteht aus einem ersten Kunststoff -Material und wird in der ersten Phase eines Zwei-Komponenten-Spritzgußverfahrens hergestellt.

Auf den Kern 11 wird in einer zweiten Phase des Zwei -Komponenten-Spritzgußverfahrens eine Trägerhülse 12 (Fig. 1) aus einem elastomeren zweiten Kunststoff -Material aufgespritzt, die aufgrund des Eingriffs mit den Ausnehmungen und dem Kopf des Kerns 11 mit diesem fest verbunden ist. Die Außenkontur der Trägerhülse 12 ist kreiszylin drisch, so daß sie in einem mittleren und rückseitigen Abschnitt, in dem sie den einen konstanten Querschnitt aufweisenden Mittelbereich des Kerns 11 umgibt, eine konstante Wandstärke besitzt, während ihre Wandstärke in dem jenigen Bereich, in dem sie den sich verjüngenden Bereich des Kerns 11 umgibt, ständig zunimmt und die Quer schnittsverminderung des Kerns 11 ausgleicht. Die Trägerhülse 12 ragt mit einem vorderen Endabschnitt 12b um das Maß v (siehe Fig. 1) über das vordere Ende des Kerns 11 hinaus, so daß der vordere Endabschnitt 12b vollständig aus dem elastomeren zweiten Kunststoff -Material gebildet ist.

Im Bereich der Entlüftungsnuten 20 ist die Wandstärke verringert (Fig. 2). Die Segmente haben einen Abstand s ₃ und werden durch die Entlüftungsnut 20 mit einer Tiefe t ₁ voneinander getrennt.

Auf der Außenseite der Trägerhülse 12 sind radial nach außen auskragende, sich zu ihrem freien Ende hin kegelförmig verjüngende Finger 13 einstückig angeformt, die ebenfalls aus dem elastomeren zweiten Kunststoff -Material bestehen. Die Finger 13 sind in Form von insgesamt N segmentierten Fingerkränzen K ₁, K₂, K₃, K₄,...K₂₅, K₂₆ angeordnet, die in Längsrichtung der Trägerhülse 12 mit gleichem Abstand hintereinander liegend an geordnet sind. Jeder Fingerkranz Kᵢ (siehe Fig. 2) umfaßt eine gewisse Anzahl n von Fingern 13, die jeweils in einer sich senkrecht zur Längsrichtung der Trägerhülse 12 erstreckenden Ebene E ᵢ liegen, von denen in Fig. 2 nur eine angedeutet ist, und innerhalb der Segmente unter gleichem Winkelabstand über den Umfang der Träger hülse 12 gleich verteilt sind. Bei dem in Fig. 1 dargestellten Ausführungsbeispiel sind insgesamt N = 26 Fingerkränze vorgesehen, die alle n = 14 Finger 13 um fassen, welche sich auf zwei Segmente mit 7 Fingern aufteilen. Die Anordnung und Ausgestaltung de r Finger 13 ist bei den meisten Fingerkränzen identisch, lediglich der am hinteren Ende ausgebildete erste Fingerkranz K ₁ weist Finger verringerter Abmessungen auf, während die Fingerkränze K ₂ bis K₂₆ eine identische Konfiguration besitzen. Angaben zu der Dimensionierung der Finger 13 beziehen sich immer auf die identisch ausgebildeten Fingerkränze.

Fig. 3 zeigt die geometrischen Verhältnisse im Mittelbe reich des Applikators 10. Der Kern 11 weist in seinem Ab schnitt konstanten kreisförmigen Querschnitts einen Außen durchmesserd auf und ist von der Trägerhülse 12 mit einer Wanddicke a umgeben. Die Trägerhülse 12 trägt außenseitig die nach außen auskragenden, kegelförmigen, d.h. sich zum freien Ende konisch verjüngenden Finger 13, die eine radiale Länge I besitzen. Der Gesamtdurchmesser d einer Hüllfläche des Applikators ergibt sich somit zu:$D = d + 2 ⁢ a + 2 ⁢ l .$

Die zugeordneten Finger 13 benachbarter Fingerkränze besitzen an ihren freien Enden einen gegenseitigen Abstand s ₁, während zwischen den Finge rfüßen zugeordneter Finger benachbarter Fingerkränze ein lichter Abstand s ₂ besteht, wie in Fig. 5 dargestellt ist. Die Finger 13 besitzen die Form eines Kreiskegels, wobei die Grund - oder Anschlußfläche des Fingers einen Durchmesser d _{F} aufweist. Die Fing er sind an ihrem äußeren freien Ende mit einem Radius R abgerundet.

Für die einzelnen Parameter haben sich folgende Bereiche als sinnvoll erwiesen:
1. Gesamtdurchmesser D des Applikators: 6,0 mm bis 10,0 mm.
2. Krümmungsradius r_{K} des Kerns: 12 mm bis 50 mm
3. Kemdurchmesser d: 1,5 mm bis 2,5 mm.
4. Wandstärke a Trägerhülse: 0,3 mm bis 1,0 mm.
5. Fingerlänge I: 1,5 mm bis 3,0 mm.
6. Abstand s₁ der Fingerspitzen benachbarter Fingerkränze: 0,6 mm bis 1,5 mm.
7. Abstand s₂ der Fingerfüße benachbarter Fingerkränze: 0,2 mm bis 0,5 mm.
8. Gesamtlänge L der Trägerhülse: 20,0 mm bis 35,0 mm.
9. Länge v des vorderen, nicht ausgesteiften Bereichs: 1,0 mm bis 8,0 mm.
10. Anzahl n der Finger pro Fingerkranz: 8 bis 16, insbesondere 8, 10, 12 oder 16.
11. Anzahl N der Fingerkränze: 14 bis 30.
12. Durchmesser d_{F} des Fingerfußes: 0,4 mm bis 1,0 mm.
13. Rundungsradius R der Fingerspitze: 0,02 mm bis 0,2 mm.
14. Axialer Versatz v _{F} der Finger eines Fingerkranzes: v _{F} = f x d_{F}, wobei 0 ≤ f ≤ 1,5.
15. Versatzwinkel α benachbarter Fingerkränze in Umfangs richtung: 0° ≤ α ≤ 10°.
16. Tiefe t₁ der Entlüftungsnut: 0,2 bis 1,0 mm
17. Abstand s₃ der Fingersegmente : 0,5 bis 2,0 mm

## Patentansprüche

1. Applikator für flüssige oder pastöse Medien, insbesondere für dekorative Kosmetika wie Mascara, mit einem aussteifenden Kern (11) aus einem ersten Kunststoff-Material, der zumindest im Bereich seines vorderen Endes von einer Trägerhülse (12) aus einem zweiten Kunststoff-Material umgeben ist, die eine Vielzahl von radial nach außen auskragenden Fingern (13) aufweist, die einstückig an die Trägerhülse (12) angeformt sind und aus dem zweiten Kunststoff-Material bestehen, wobei mehrere über den Umfang der Trägerhülse (12) verteilte Finger (13) einen Fingerkranz (K₁, K₂, K₃...) bilden und wobei in Längsrichtung der Trägerhülse (12) eine Vielzahl N von Fingerkränzen (K₁, K₂, K₃...) mit gleicher Fingeranzahl n hintereinander angeordnet sind, **dadurch gekennzeichnet, daß** in der Oberfläche der Trägerhülse mindestens eine sich in Längsrichtung der Trägerhülse erstreckende Entlüftungsnut eingebracht ist und die Entlüftungsnut die Fingerkränze in Umfangssegmente unterteilt.

2. Applikator nach Anspruch 1, durch mindestens einen der folgenden Parameter **gekennzeichnet**:
- Anzahl n der Finger (13) pro Fingerkranz (K₁, K₂, K₃...): 8 bis 16,
- Anzahl N der in Axialrichtung der Trägerhülse hintereinander liegenden Fingerkränze (K₁, K₂, K₃...): 14 ≤ N ≤ 30, insbesondere 20 ≤ N ≤ 27
- Länge I der Finger (13): 1,5 mm ≤ I ≤ 3,0 mm,
- Abstand s₁ der freien Enden gleichartiger Finger (13) benachbarter Fingerkränze (K₁, K₂, K₃...): 0,6 mm ≤ s₁ ≤ 1,5 mm und
- Abstand s₂ der Füße gleichartiger Finger (13) benachbarter Fingerkränze (K₁, K₂, K₃...): 0,2 mm ≤ s₂ ≤ 0,5 mm und
- Biegeradius (Krümmung) des Kerns im Bereich der Bürste von rₖ = 12 mm bis 50 mm.
- Tiefe t₁ einer Entlüftungsnut: 0,2 bis 1,0 mm
- Abstand s₃ der Fingersegmente: 0,5 bis 2,0 mm

3. Applikator nach mindestens einem der vorhergehenden Ansprüche, **dadurch gekennzeichnet, daß** die Anzahl der Enlüftungsnuten 1 bis 6 ist.

4. Applikator nach mindestens einem der vorhergehenden Ansprüche, **dadurch gekennzeichnet, daß** 2 oder 3 Enlüftungsnuten in Längsrichtung der Trägerhülse laufen.

5. Applikator nach mindestens einem der vorhergehenden Ansprüche, **dadurch gekennzeichnet, daß** die Finger senkrecht zur Bürstenachse A-A (Fig.1) stehen und Fingerkränze parallele Scheiben bilden.

6. Applikator nach mindestens einem der vorhergehenden Ansprüche, **dadurch gekennzeichnet, daß** die Finger (13) des Fingerkranzes (K₁, K₂, K₃...) über den Umfang der Trägerhülse (12) gleich verteilt sind.

7. Applikator nach mindestens einem der vorhergehenden Ansprüche 1 bis 4, **dadurch gekennzeichnet, daß** der Applikator einen Außendurchmesser D im Bereich von 6,0 mm bis 10,0 mm aufweist.

8. Applikator nach mindestens einem der vorhergehenden Ansprüche, **dadurch gekennzeichnet, daß** der Außendurchmesser d des Kerns (11) im Bereich von 1,5 mm bis 2,5 mm liegt.

9. Applikator nach mindestens einem der vorhergehenden Ansprüche, **dadurch gekennzeichnet, daß** der Kern (11) sich an seinem vorderen Ende verjüngt.

10. Applikator nach mindestens einem der vorhergehenden Ansprüche, **dadurch gekennzeichnet, daß** die Trägerhülse (12) eine radiale Wandstärke a im Bereich von 0,3 mm bis 1,0 mm aufweist.

11. Applikator nach mindestens einem der vorhergehenden Ansprüche, **dadurch gekennzeichnet, daß** die Trägerhülse (12) zusammen mit den Fingern (13) aus einem elastomeren Kunststoff besteht.

12. Applikator nach mindestens einem der vorhergehenden Ansprüche, **dadurch gekennzeichnet, daß** die Trägerhülse (12) eine axiale Länge L im Bereich von 20,0 mm bis 35,0 mm besitzt.

13. Applikator nach mindestens einem der vorhergehenden Ansprüche, **dadurch gekennzeichnet, daß** die Trägerhülse (13) in ihrem vorderen Endabschnitt (12b) um das Maß v über das vordere Ende (11d) des Kerns (11) hinausragt, wobei v im Bereich von 1,0 mm bis 8,0 mm liegt.

14. Applikator nach mindestens einem der vorhergehenden Ansprüche, **dadurch gekennzeichnet, daß** zumindest ein Finger eines Fingerkranzes gegenüber den anderen Fingern des Fingerkranzes um das Maß v_{F} in Längsrichtung der Trägerhülse (12) versetzt angeordnet ist.

15. Applikator nach mindestens einem der vorhergehenden Ansprüche, **dadurch gekennzeichnet, daß** benachbarte Fingerkränze (K₁, K₂, K₃...) in Umfangsrichtung um einen Winkel α versetzt zueinander angeordnet sind, wobei gilt: 0° ≤ α ≤ 10°.

16. Applikator nach mindestens einem der vorhergehenden Ansprüche, **dadurch gekennzeichnet, daß** der Fußdurchmesser d_{F} des Fingers (13) im Bereich von 0,4 mm bis 1,0 mm liegt.

17. Applikator nach mindestens einem der vorhergehenden Ansprüche, **dadurch gekennzeichnet, daß** die Finger (13) kegel- oder pyramidenförmig ausgebildet und an ihrem freien Ende abgerundet sind.

## Claims

1. Applicator for liquid or pasty media, in particular for decorative cosmetics such as mascara, having a stiffening core (11) which is made of a first plastics material and, at least in the region of its front end, is enclosed by a carrier sleeve (12) which is made of a second plastics material and has a multiplicity of radially outwardly projecting fingers (13), which are integrally formed on the carrier sleeve (12) and consist of the second plastics material, a plurality of fingers (13), distributed over the circumference of the carrier sleeve (12), forming a finger ring (K₁, K₂, K₃, etc.), and a multiplicity N of finger rings (K₁, K₂, K₃, etc.) with the same number n of fingers being arranged one behind the other in the longitudinal direction of the carrier sleeve (12), **characterized in that** the surface of the carrier sleeve contains at least one ventilating groove extending in the longitudinal direction of the carrier sleeve, and the ventilating groove subdivides the finger rings into circumferential segments.

2. Applicator according to Claim 1, **characterized by** at least one of the following parameters:
- number n of fingers (13) per finger ring (K₁, K₂, K₃, etc.): 8 to 16,
- number N of finger rings (K₁, K₂, K₃, etc.) located one behind the other in the axial direction of the carrier sleeve: 14 ≤ N ≤ 30, in particular 20 ≤ N ≤ 27,
- length I of fingers (13): 1.5 mm ≤ I ≤ 3.0 mm,
- spacing s₁ between the free ends of identical fingers (13) of adjacent finger rings (K₁, K₂, K₃, etc.): 0.6 mm ≤ s₁ ≤ 1.5 mm and
- spacing s₂ between the feet of identical fingers (13) of adjacent finger rings (K₁, K₂, K₃, etc.): 0.2 mm ≤ s₂ ≤ 0.5 mm and
- bending radius (curvature) of the core in the region of the brush is from r_{K}= 12 mm to 50 mm,
- depth t₁ of a ventilating groove: 0.2 to 1.0 mm,
- spacing s₃ between the finger segments: 0.5 to 2.0 mm.

3. Applicator according to at least one of the preceding claims, **characterized in that** the number of ventilating grooves is from 1 to 6.

4. Applicator according to at least one of the preceding claims, **characterized in that** 2 or 3 ventilating grooves run in the longitudinal direction of the carrier sleeve.

5. Applicator according to at least one of the preceding claims, **characterized in that** the fingers are located perpendicularly to the brush axis A-A (Figure 1) and finger rings form parallel discs.

6. Applicator according to at least one of the preceding claims, **characterized in that** the fingers (13) of the finger ring (K₁, K₂, K₃, etc.) are distributed equally over the circumference of the carrier sleeve (12).

7. Applicator according to at least one of preceding Claims 1 to 4, **characterized in that** the applicator has an external diameter D in the range from 6.0 mm to 10.0 mm.

8. Applicator according to at least one of the preceding claims, **characterized in that** the external diameter d of the core (11) is in the range from 1.5 mm to 2.5 mm.

9. Applicator according to at least one of the preceding claims, **characterized in that** the core (11) tapers at its front end.

10. Applicator according to at least one of the preceding claims, **characterized in that** the carrier sleeve (12) has a radial wall thickness a in the range from 0.3 mm to 1.0 mm.

11. Applicator according to at least one of the preceding claims, **characterized in that** the carrier sleeve (12), together with the fingers (13), consists of an elastomeric plastics material.

12. Applicator according to at least one of the preceding claims, **characterized in that** the carrier sleeve (12) has an axial length L in the range from 20.0 mm to 35.0 mm.

13. Applicator according to at least one of the preceding claims, **characterized in that** the carrier sleeve (12), in its front end section (12b), projects beyond the front end (11d) of the core (11) by the extent v, where v is in the range from 1.0 mm to 8.0 mm.

14. Applicator according to at least one of the preceding claims, **characterized in that** at least one finger of a finger ring is offset by the extent v_{F} in the longitudinal direction of the carrier sleeve (12) in relation to the other fingers of the finger ring.

15. Applicator according to at least one of the preceding claims, **characterized in that** adjacent finger rings (K₁, K₂, K₃, etc.) are offset in relation to one another by an angle α in the circumferential direction, where 0° ≤ α ≤ 10°.

16. Applicator according to at least one of the preceding claims, **characterized in that** the foot diameter d_{F} of the finger (13) is in the range from 0.4 mm to 1.0 mm.

17. Applicator according to at least one of the preceding claims, **characterized in that** the fingers (13) are designed in the form of cones or pyramids and are rounded at their free end.

## Revendications

1. Applicateur pour milieux liquides ou pâteux, notamment pour des produits cosmétiques décoratifs, tels que du mascara, comprenant un noyau rigidifiant (11) en un premier matériau en plastique, qui est entouré, au moins dans la région de son extrémité avant, par une douille de support (12) en un deuxième matériau en plastique, qui présente une pluralité de doigts (13) saillant radialement vers l'extérieur, qui sont façonnés d'une seule pièce sur la douille de support (12) et qui se composent du deuxième matériau en plastique, plusieurs doigts (13) répartis sur la périphérie de la douille de support (12) formant une couronne de doigts (K₁, K₂, K₃,...) et, dans la direction longitudinale de la douille de support (12), une pluralité N de couronnes de doigts (K₁, K₂, K₃...) ayant un nombre de doigts n identique étant disposées les unes derrière les autres, **caractérisé en ce que** dans la surface de la douille de support est incorporée au moins une rainure de ventilation s'étendant dans la direction longitudinale de la douille de support et la rainure de ventilation divisant les couronnes de doigts en segments périphériques.

2. Applicateur selon la revendication 1, **caractérisé par** au moins l'un des paramètres suivants :
- le nombre n des doigts (13) par couronne de doigts (K₁, K₂, K₃...) est de 8 à 16 ;
- le nombre N des couronnes de doigts (K₁, K₂, K₃...) disposées les unes derrière les autres dans la direction axiale de la douille de support est 14 ≤ N ≤ 30, notamment 20 ≤ N ≤ 27,
- la longueur I des doigts (13) est de 1,5 mm ≤ I ≤ 3,0 mm,
- la distance s₁ des extrémités libres de doigts de même type (13) de couronnes de doigts adjacentes (K₁, K₂, K₃...) est de 0,6 mm ≤ s₁ ≤ 1,5 mm et
- la distance s₂ des bases de doigts du même type (13) de couronnes de doigts adjacentes (K₁, K₂, K₃...) est de 0,2 mm ≤ s₂ ≤ 0,5 mm
- le rayon de courbure (courbure) du noyau dans la région des brosses est de r_{K} = 12 mm à 50 mm.
- La profondeur t₁ d'une rainure de ventilation est de 0,2 à 1,0 mm,
- la distance S₃ des segments des doigts est de 0,5 à 2,0 mm.

3. Applicateur selon au moins l'une quelconque des revendications précédentes, **caractérisé en ce que** le nombre des rainures de ventilation est de 1 à 6.

4. Applicateur selon au moins l'une quelconque des revendications précédentes, **caractérisé en ce que** 2 ou 3 rainures de ventilation s'étendent dans la direction longitudinale de la douille de support.

5. Applicateur selon au moins l'une quelconque des revendications précédentes, **caractérisé en ce que** les doigts sont perpendiculaires à l'axe des brosses A-A (figure 1) et les couronnes de doigts forment des disques parallèles.

6. Applicateur selon au moins l'une quelconque des revendications précédentes, **caractérisé en ce que** les doigts (13) de la couronne de doigts (K₁, K₂, K₃...) sont répartis uniformément sur la périphérie de la douille de support (12).

7. Applicateur selon au moins l'une quelconque des revendications précédentes 1 à 4, **caractérisé en ce que** l'applicateur présente un diamètre extérieur D de l'ordre de 6,0 mm à 10,0 mm.

8. Applicateur selon au moins l'une quelconque des revendications précédentes, **caractérisé en ce que** le diamètre extérieur n du noyau (11) est compris dans la plage de 1,5 mm à 2,5 mm.

9. Applicateur selon au moins l'une quelconque des revendications précédentes, **caractérisé en ce que** le noyau (11) se rétrécit à son extrémité avant.

10. Applicateur selon au moins l'une quelconque des revendications précédentes, **caractérisé en ce que** la douille de support (12) présente une épaisseur de paroi radiale a de l'ordre de 0,3 mm à 1,0 mm.

11. Applicateur selon au moins l'une quelconque des revendications précédentes, **caractérisé en ce que** la douille de support (12) conjointement avec les doigts (13) se compose d'un plastique élastomère.

12. Applicateur selon au moins l'une quelconque des revendications précédentes, **caractérisé en ce que** la douille de support (12) présente une longueur axiale L de l'ordre de 20,0 mm à 35,0 mm.

13. Applicateur selon au moins l'une quelconque des revendications précédentes, **caractérisé en ce que** la douille de support (12) dépasse dans sa portion d'extrémité avant (12b) d'une mesure v au-delà de l'extrémité avant (11d) du noyau (11), v étant comprise entre 1,0 mm et 8,0 mm.

14. Applicateur selon au moins l'une quelconque des revendications précédentes, **caractérisé en ce qu'**au moins un doigt d'une couronne de doigts est disposé de manière décalée par rapport aux autres doigts de la couronne de doigts, de la mesure v_{F} dans la direction longitudinale de la douille de support (12).

15. Applicateur selon au moins l'une quelconque des revendications précédentes, **caractérisé en ce que** des couronnes de doigts adjacentes (K₁, K₂, K₃...) sont disposées de manière décalée les unes par rapport aux autres dans la direction périphérique d'un angle α, avec 0° ≤ α ≤ 10°.

16. Applicateur selon au moins l'une quelconque des revendications précédentes, **caractérisé en ce que** le diamètre de la base d_{F} du doigt (13) est compris dans la plage de 0,4 mm à 1,0 mm.

17. Applicateur selon au moins l'une quelconque des revendications précédentes, **caractérisé en ce que** les doigts (13) sont réalisés en forme de cônes ou de pyramides et sont arrondis à leur extrémité libre.
